# EUROPÄISCHE PATENTSCHRIFT

(11) **EP 0 606 503 B1**
(45) Veröffentlichungstag und Bekanntmachung des Hinweises auf die Patenterteilung: **12.04.1995**
(21) Anmeldenummer: 92122101.6
(22) Anmeldetag: 29.12.1992
(51) Int. Cl.: A45D 42/10

(54) **Rasier- und Kosmetikspiegel mit Beleuchtung**
Shaving- and cosmetic mirror with lighting
Miroir de rasoir et soins avec éclairage

(43) Veröffentlichungstag der Anmeldung: 20.07.1994
(73) Patentinhaber: Heidrich, Helmut, D-40597 Düsseldorf (DE)
(72) Erfinder: Heidrich, Helmut, D-40597 Düsseldorf (DE)
(74) Vertreter: COHAUSZ HASE DAWIDOWICZ & PARTNER

(56) Entgegenhaltungen:
- DE-B- 1 295 776
- DE-U- 9 108 195
- US-A- 1 786 420
- US-A- 3 711 182
- US-A- 4 225 905

## Beschreibung

Es ist bekannt, daß man bei schwachem Licht das Gesicht nur ungenügend in einem Rasier- und Kosmetikspiegel betrachten kann. Bei verschiedenen Spiegeln wurde durch das Anbringen von einer oder mehreren Lampen am Spiegel dieses zu verbessern versucht. Bei Spiegeln mit der direkten Ausleuchtung von einem Punkt aus ist sie ungleichmäßig und hat zum Teil Schattenbildung durch Gesichtskonturen. Bei der indirekten Ausleuchtung wird das Licht beim Spiegelrand zum Gesicht umgelenkt, es wird dadurch jedoch zu schwach. Es ist ferner bekannt, einen Spiegel mit einem ringförmigen Leuchtkörper zu umgeben. Das Dokument US-A-1786420 zeigt zum Beispiel die Merkmale des Oberbegriffs des Patentanspruchs.

Der im Patentanspruch angegebenen Erfindung liegt das Problem zugrunde, das Gesicht hell und gleichmäßig beleuchtet betrachten zu können und dabei entweder die Vorder- oder die Rückseite des Spiegels benutzen zu können.

Dieses Problem wird durch die im Patentanspruch aufgeführten Merkmale einer Halterung für einen Spiegel im Lochkreis eines ringförmigen Leuchtkörpers gelöst.

Die mit der Erfindung erzielten Vorteile bestehen darin, daß das Licht nicht gebündelt und blendend, sondern von nahezu allen Seiten verteilt auf das Gesicht schattenfrei, gleichmäßig und hell fällt. Trotzdem werden nicht mehrere Lampen und damit erhöhte Verbrauchsleistung benötigt. Spiegel mit Plan- und Hohlspiegelseite sind verwendbar.

Die Erfindung ermöglicht es einerseits, daß in einer Teilring-Halterung ein durch Achsstifte gehaltener runder Spiegel zur Benutzung als Plan- oder Hohlspiegel gedreht werden kann. Danach wird die andererseits als gespreizter Bügel geformte Halterung mitsamt dem Spiegel auf den senkrechten ringförmigen Leuchtkörper eingehängt. Mit Hilfe einer nicht genannten verstellbaren Leuchte kann der Leuchtkörper, der Bügel und der Spiegel zur Betrachtung nach oben gekippt werden.

Ein Ausführungsbeispiel der Erfindung ist in der Zeichnung dargestellt und wird im folgenden näher beschrieben.

Es zeigen
- Fig. 1: eine Vorderansicht des zusammengesetzten Spiegels, bestehend aus dem ringförmigen Leuchtkörper 1, der eingehangenen teilförmigen Halterung 2 mit den Achsstiften 3, den Spiegel 4. Der Spiegel 4 wird durch die Achsstifte 3 gehalten und ist durch sie nach dem Lösen der Halterung 2 von dem Leuchtkörper 1 drehbar,
- Fig. 2: eine Draufsicht des zusammengesetzten Spiegels,
- Fig. 3: eine Seitenansicht des zusammengesetzten Spiegels,
- Fig. 4: eine Explosionszeichnung.

## Patentansprüche

1. Rasier- und Kosmetikspiegel mit Beleuchtung,
wobei
der Rasier- und Kosmetikspiegel mittels einer Halterung (2) im Lochkreis eines ringförmigen Leuchtkörpers (1) plaziert ist,
dadurch gekennzeichnet,
daß die Halterung (2) einen Plan- und Hohlspiegel (4) teilringförmig umgibt der in der Halterung durch Achsstifte (3) drehbar gehalten wird und daß die Halterung (2) gleichzeitig als gespreizter Bügel zum Einhängen auf den ringförmigen Leuchtkörper (1) geformt ist.

## Claims

1. Shaving and cosmetic mirror with illumination,
whereby
the shaving and cosmetic mirror is positioned by means of a retainer (2) in the inner circle of an annular-shaped lighting element (1)
characterised by the fact that
the retainer (2) almost encircles a plane and concave mirror (4) which is able to be rotated inside the retainer by means of axial pins (3), and that this retainer (2) is simultaneously shaped as a circular bracket with open top for suspension onto the annular lighting element (1).

## Revendications

1. Miroir avec éclairage pour se raser et se maquiller,
le miroir pour se raser et se maquiller étant placé à l'aide d'une fixation (2) dans le trou circulaire d'une lampe en forme d'anneau (1),
caractérisé par le fait que
la fixation (2) entoure en partie un miroir plan et concave (4) qui est maintenu dans la fixation par des tiges axiales (3) pour assurer la rotation du miroir et que la fixation (2) présente simultanément la forme d'un arceau écarté à accrocher sur la lampe annulaire (1).
